# EUROPÄISCHE PATENTSCHRIFT

(11) **EP 0 158 793 B1**
(45) Veröffentlichungstag und Bekanntmachung des Hinweises auf die Patenterteilung: **11.01.1989**
(21) Anmeldenummer: 85102034.7
(22) Anmeldetag: 23.02.1985
(51) Int. Cl.: B07B 13/05

(54) **Vorrichtung zum Vorsortieren fester Wertstoffgemische**
Device for presorting mixtures of solid salvageable materials
Dipositif pour le tri préalable de mélanges de matières récupérables solides

(30) Priorität: 29.03.1984 DE 3411606
(43) Veröffentlichungstag der Anmeldung: 23.10.1985
(73) Patentinhaber: Lindemann Maschinenfabrik GmbH, 40231 Düsseldorf (DE)
(72) Erfinder: Stodt, Eberhard, D-4000 Düsseldorf (DE); Kaldenbach, Erwin, D-4030 Ratingen (DE); Lapp, Hans-Günter, Dipl.-Ing., D-4030 Ratingen (DE)
(74) Vertreter: Bergen, Klaus, Dipl.-Ing.

(56) Entgegenhaltungen:
- EP-A- 0 119 443
- FR-A- 805 542
- FR-A- 963 642
- FR-A- 2 373 955
- GB-A- 21 977
- GB-A- 774 461
- US-A- 2 913 108
- US-A- 3 043 429

## Beschreibung

Die Erfindung bezieht sich auf eine Vorrichtung zum Vorsortieren fester Stoffe mit Hilfe eines offenen Gemischförderers, mit einem mit Abstand oberhalb des Gemischförderers winklig zu dessen Förderrichtung angeordneten Querförderer, dessen Lagerung in der vertikalen Ebene eine Schrägeinstellbarkeit und Höhenverstellbarkeit der Förderschnecke erlaubt.

Die Abfallwirtschaft bedient sich der verschiedensten Aufbereitungssysteme, um die in den Industrie- und den Siedlungsabfällen enthaltenen Wertstoffe wiederzugewinnen. Die häufig schon im Haushalt in Wertstoffe und Naßmüll vorsortierten Siedlungsabfälle werden in getrennten Behältern abtransportiert. Die Wertstoffe aus der sogenannten grünen Tonne bestehen aus einem Gemisch mit hohen Anteilen an Glas und Kunststoff, insbesondere Behältern, Papier, Pappe, Holz, Textilien und Metallen, das einer weiteren Aufbereitung bedarf, um unbrauchbare oder auch bestimmte brauchbare Anteile auszusondern. Gerade dies bereitet besondere Schwierigkeiten, die dazu geführt haben, daß sich bislang keines der bekannten Aufbereitungssysteme als voll befriedigend erwiesen hat.

Das gilt auch für eine aus der britischen Patentschrift 1 573 533 bekannte Verfahrensweise, bei der das Wertstoffgemisch zunächst in Abhängigkeit von der Fallhöhe und dem jeweiligen spezifischen Gewicht mit unterschiedlicher Geschwindigkeit auf ein verhältnismäßig. stark in Förderrichtung geneigtes Sortierband fällt. Dabei sollen die härteren Gemischbestandteile infolge ihrer höheren Aufprallenergie von dem Sortierband zurück in eine Sammelschütte springen, während das Papier von dem Sortierband mitgenommen wird. Ein sauberes Trennen ist auf diese Weise jedoch nicht möglich, weil zum einen ein wesentlicher Teil der Glasbehälter beim Aufprall zu Bruch geht und sich alsdann schwieriger weiterverarbeiten läßt. Zum andern wirkt sich die Aufprallenergie der schwereren Gemischbestandteile dahingehend aus, daß die leichteren Gemischbestandteile auf dem Sortierband entgegen dessen Förderrichtung bewegt werden. Das beeinträchtigt nicht nur die Trennwirkung, sondern kann auch zu einem Materialstau auf dem Förderband führen.

Ein weiterer Störfaktor sind größervolumige Gemischbestandteile, die bei den herkömmlichen Aufbereitungssystemen von Hand aussortiert werden. Schließlich ergeben sich noch Schwierigkeiten daraus, daß die trockenmechanische Trennung nur dann optimal arbeitet, wenn ihr das _Trenngut als einlagige Schicht zugeführt wird. Dabei handelt es sich um eine Trenngutverteilung, bei der völlig unabhängig von der örtlich unterschiedlichen Schichtdicke jeweils nur eine einzige Anteilskomponente die gesamte Schichtdicke ausfüllt. Dies zu erreichen, ist bislang nicht gelungen ; so gelangen bei den herkömmlichen Verfahren und Vorrichtungen zum Vorsortieren von Wertstoffgemischen immer wieder mehrlagige Schichten, beispielsweise in Form eines Glasbehälters auf einer Lage Papier, in die Sortierstrecke.

Eine Vorrichtung der eingangs genannten Art ist als solche aus GB-A-774461 zwar bekannt, jedoch nur für homogenes Gut vorgesehen, wie z: B. Kies, um nach Größe vorzusortieren. Demzufolge ist auch der Querförderer dieser bekannten Vorrichtunng in Anpassung an das dort zu sortierende Gut in einer Weise ausgebildet, die ihn für die Verwendung im Zusammenhang mit Wertstoffgemischen der mit der Erfindung verarbeiteten Art untauglich macht. Der vorbekannte Querförderer ist nämlich als Stift- oder Schlägerwalze ausgebildet und ist daher zur zerstörungsfreien Förderung von Behälterglas ungeeignet. Auch bei der Papierförderung würden mit diesem Querförderer Schwierigkeiten entstehen, da große Papierknäuel oder Kartonagen aufgespießt und in unerwünschter'Weise auf die Abförderseite des Gemischförderers übergehoben würden oder am Querförderer hängenblieben. Dicke Bücher, z. B. Telefonbücher, könnten aufgeblättert werden, so daß sie eine geringere Höhe einnehmen würden und ebenfalls auf die Abförderseite des Gemischförderers, also auf die Seite, auf der nur das kleinstückigere Gut ausgetragen werden soll, fehlausgetragen würden. Ein weiterer Nachteil des bekannten Querförderers liegt darin, daß er nicht durch das Material angehoben werden kann, wenn beispielsweise ungewöhnlich hohe Widerstände auftreten, die dann zur Beschädigung des Querförderers führen können.

Der Erfindung liegt daher die Aufgabe zugrunde, die vorerwähnten Nachteile zu vermeiden und insbesondere eine Vorrichtung zum Vorsortieren zu schaffen, die sich für vorzugsweise nicht zerkleinerte Wertstoffe, insbesondere mit hohen Anteilen an Behälterglas und Papier zur Aussonderung größervolumiger Gemischbestandteile eignet und gewährleistet, daß bei störungsfreiem Betrieb und möglichst geringem Bruch eine saubere Vorsortierung stattfindet und eine sich anschließende Sortierstrecke mit einer einlagigen Wertstoffschicht gespeist wird.

Die Lösung dieser Aufgabe besteht darin, daß der Querförderer als Förderschnecke zum Vorsortieren eines Wertstoffgemisches mit hohen Anteilen insbesondere an Behälterglas und Papier ausgebildet und einseitig gelagert ist, wobei die Lagerstelle ein sowohl die Drehbeweglichkeit als auch eine Längsverschiebbarkeit der Förderschnecke erlaubendes Längslager, ein eine freie vertikale Verschwenkbarkeit erlaubendes Querlager und ein die Höhenverstellbarkeit sowie eine horizontale Verschwenkbarkeit erlaubendes Stehlager umfaßt. Durch die erfindungsgemäße einseitige Lagerung des als Förderschnecke ausgebildeten Querförderers bei freier Höhenbeweglichkeit im Querlager liegt der Querförderer nur lose auf dem Material und kann bei Überlastung nach oben ausweichen. Die Achsen der beiden Förderer verlaufen dabei vorzugsweise in einem gegebenenfalls einstellbaren Winkel von 30 bis 90° zueinander, um ein seitliches Ablenken und Aussondern des Grobguts zu erleichtern. Große Winkel ermöglichen dabei kurze Baulängen, wenngleich bei einem Winkel von etwa 90° die Gefahr eines Mitreißens kleinerer Teile besteht.

Je nach der Beschaffenheit des Grobguts kann der vertikale Abstand zwischen den Förderern 35 bis 200 mm, beispielsweise 45 bis 50 mm betragen, um so Papier bis zur Telefonbuch- oder Katalogdicke passieren zu lassen. Dadurch, daß die Förderschnecke erfindungsgemäß horizontal und/oder vertikal verschwenkbar und/oder höhenverstellbar gelagert ist, kann die Trennwirkung feinfühlig auf das jeweilige Grobgut eingestellt und zudem der Gemischförderer im Falle einer Störung hinreichend und schnell zugänglich gemacht werden. Des weiteren hat es sich als vorteilhaft erwiesen, wenn sich der Querförderer in der Vertikalen und/oder Horizontalen an einem oder mehreren Anschlägen abstützt und unter der Wirkung einer Feder oder eines Gewichts steht, um einerseits die erwünschte Arbeitsstellung zu gewährleisten, andererseits aber auch ein leichtes automatisches Ausweichen in bestimmten Grenzen zu ermöglichen. Das Erreichen der Grenzstellung kann dabei mit einer Signalgebung verbunden sein.

Besonders vorteilhaft beim Aussondern des Grobguts erweist sich die Verwendung einer ein-oder auch mehrgängigen, insbesondere konischen Förderschnecke beispielsweise mit einer Gangtiefe von 25 bis 40 mm und einer sich gegebenenfalls in Förderrichtung vergrößernden Steigung von 60 bis 8Ö mm sowie einem Durchmesserunterschied an den beiden Stirnseiten von 80 bis 200 mm bzw. einem minimalen Schneckendurchmesser von 65 bis 80 mm. Die Förderschnecke kann mit in die Schneckengänge eingreifenden Abstreifern versehen sein, um sie sauber zu halten.

Die Förderschnecke braucht sich nicht über die gesamte Breite des Gemischförderers zu erstrecken ; vielmehr kann sie auch im Abstand von der Außenkante des Gemischförderers enden, um auf diese Weise einen Durchlaß zu schaffen, dessen Breite sich nach der Beschaffenheit des Grobguts richtet. Die Stirnseite der Förderschnecke sollte dabei mit einem Grobgutabweiser, beispielsweise einem Leitblech oder einer Rolle versehen sein, um das Grobgut um das Förderschneckenende zu leiten und ein Eindringen in das Fördererinnere zu vermeiden.

Besondere Vorteile ergeben sich, wenn der Gemischförderer abgabeseitig als vorzugsweise niveauausgleichende, beispielsweise in der Draufsicht L-förmige Rutsche ausgebildet ist. Ein Schenkel dieser Rutsche kann dabei an der Außenkante des Gemischförderers bzw. auf der Durchlaßseite liegen.

Eine derartige Rutsche trägt zu einem sauberen Trennergebnis bei und schont insbesondere die Glasfraktion des Gemischs bei der Übergabe auf ein sich anschließendes Aggregat oder an einen Sammelbehälter.

Andererseits kann die Förderschnecke aber auch den Gemischförderer überragen und über einem Grobgutförderer enden, der das aussortierte Grobgut vorzugsweise in Richtung des Gemischförderers abtransportiert. Auf diese Weise können bei hohem Durchsatz und hoher Geschwindigkeit der Förderschnecke glatte Körper mit geringem Reibwert gegenüber dem Gemischförderer wie beispielsweise Glas- und Kunststoffbehälter infolge ihrer Bewegungsenergie bis in einen Grobgutbehälter geschleudert werden.

Schließlich kann der Förderspalt zwischen der Förderschnecke und dem Gemischförderer einen unregelmäßigen, insbesondere dreieckigen Querschnitt aufweisen. Ein derartiger Querschnitt ergibt sich, wenn der Gemischförderer eine winklige Förderfläche besitzt. Dabei sollte der größte Abstand zwischen den beiden Förderern zwischen der halben und vier Fünfteln der Breite des Gemischförderers, gerechnet vom Antriebsende des Querförderers liegen.

Die Erfindung wird nachfolgend anhand von in der Zeichnung dargestellten Ausführungsbeispielen des näheren erläutert. In der Zeichnung zeigen :
Fig. 1 eine Draufsicht auf eine erfindungsgemäße Vorsortiervorrichtung mit einer Förderschnecke ;
Fig. 2 eine Variante des Vorsortierers der Fig. 1 ; und
Fig. 3 eine Vertikalschnitt durch einen Vorsortierer mit einer konischen Förderschnecke.

Der erfindungsgemäße Vorsortierer besteht aus einem Gemischförderer 1 mit einem Aufgabetrichter 2 für ein Gemisch aus unzerkleinerten Wertstoffen einerseits und einer in der Draufsicht L-förmigen, niveauausgleichenden Rutsche 3 andererseits, deren einer Schenkel parallel zur Außenkante 4 des Gemischförderers 1 verläuft und eine Öffnung 5 begrenzt, unterhalb derer sich das Aufgabeende einer nicht dargestellten Sortierstrecke befindet. Winklig zu dem Gemischförderer 1 erstreckt sich mit Abstand als Querförderer eine zweigängige Förderschnecke 6 mit einem Einschlußwinkel a zwischen den beiden Förderrichtungen 7, 8. Die Förderschnecke 6 weist einen Antrieb 9 sowie ein Längslager 10, ein Querlager 11 und ein Stehlager 12 auf. Das Längslager 10 erlaubt ein Drehen der Förderschnecke 6 um ihre Längsachse, während sich mit dem Querlager 11 die Winkellage der Förderschnecke 6 in bezug auf die Horizontale bzw. die Förderebene des Gemischförderers 1 und mit dem Stehlager 12 die Winkelstellung des Förderstrecke in bezug auf die Förderrichtung 8 bzw. der Einschlußwinkel a einstellen läßt.

Am freien Ende des Schneckenförderers 6 befindet sich ein Kontergewicht 13, das die Schnecke gegen einen nicht dargestellten Anschlag drückt. Im Bereich des freien Schneckenendes befindet sich zudem an der Außenkante 4 des Gemischförderers 1 ein Grobgutdurchlaß 16.

Der Drehsinn der Förderschnecke 6 ist so gewählt, daß sie dem mit ihr in Berührung kommenden Grobgut einen Bewegungsimpuls in Richtung des Grobgutdurchlasses erteilt. Das Grobgut wird demgemäß seitlich am Durchlaß 16 ausgesondert, während das Feine durch den unterhalb der Förderschnecke befindlichen Förderspalt weiterwandert.

Bei dem Vorsortierer der Fig. 2 endet der Querförderer bzw. die Förderschnecke 6 im Abstand von der Außenkante 4 des Gemischförderers 1, so daß sich hier ein Durchlaß 17 ergibt, dessen Breite von der Winkelstellung der Förderschnecke 6 abhängt. Am freien Ende der Förderschnecke 6 befindet sich ein Grobgutabweiser 18, der ein Eindringen und Verhaken des Grobguts am Schneckenende verhindert.

Bei dem Vorsortierer der Fig. 3 erstreckt sich eine zweigängige konische Förderschnecke 22 mit zum freien Schneckenende hin abnehmendem Durchmesser oberhalb eines Gemischförderers 1, dessen Förderebene zunächst parallel zur Schneckenachse 23 und alsdann im Bereich der Außenkante 4 winklig zur Schneckenachse verläuft. Auf diese Weise ergibt sich ein dreieckförmiger Förderspalt 24, dem sich seitlich ein Grobgutförderer 20 anschließt. Der Förderspalt 24 bildet im Bereich des größten Abstandes zwischen dem Gemischförderer 1 und der Förderschnecke 22 einen Durchlaß 25 und erlaubt ein Trennen des Grobguts in zwei Fraktionen, d. h. eine den Durchlaß 25 passierende Grobgutfraktion geringerer Stückgröße und eine über die Außenkante 4 auf den Grobgutförderer 20 gelangende Grobgutfraktion größerer Stückgröße.

Bei den dargestellten Vorsortierern wird das Grobgut von einer Förderschnecke erfaßt und winklig zur Transportrichtung des Gemischförderers bis zum freien Förderschneckenende abgelenkt sowie dort auf unterschiedliche Weise abgefördert. Mit Hilfe der Höhe des Förderspalts läßt sich dabei der Trennschnitt zwischen dem Grobgut und dem Feinen in Abhängigkeit von der Gemischkonsistenz sehr feinfühlig einstellen und damit erreichen, daß der Sortierstrecke über die Rutsche das Feine in einlagiger Schicht zugeführt wird.

## Patentansprüche

1. Vorrichtung zum Vorsortieren fester Stoffe mit Hilfe eines offenen Gemischförderers, mit einem mit Abstand oberhalb des Gemischförderers winklig zu dessen Förderrichtung angeordneten Querförderer, dessen Lagerung in der vertikalen Ebene eine Schrägeinstellbarkeit und Höhenverstellbarkeit des Querförderers erlaubt, dadurch gekennzeichnet, daß der Querförderer als Förderschnecke (6, 22) zum Vorsortieren eines Wertstoffgemisches mit hohen Anteilen insbesondere an Behälterglas und Papier ausgebildet und einseitig gelagert ist, wobei die Lagerstelle (10, 11, 12) ein sowohl die Drehbeweglichkeit als auch eine Längsverschiebbarkeit der Förderschnecke (6, 22) erlaubendes Längslager (10), ein eine freie vertikale Verschwenkbarkeit erlaubendes Querlager (11) und ein die Höhenverstellbarkeit sowie eine horizontale Verschwenkbarkeit erlaubendes Stehlager (12) umfaßt.

2. Vorrichtung nach Anspruch 1, dadurch gekennzeichnet, daß sich die Förderschnecke (6, 22) in der Vertikalen und/oder Horizontalen an einem Anschlag abstützt und unter der Wirkung einer Feder oder eines Gewichts (13) steht.

3. Vorrichtung nach Anspruch 1 oder 2, dadurch gekennzeichnet, daß die Förderschnecke (6, 22) über einem Grobgutförderer (20) endet.

4. Vorrichtung nach einem oder mehreren der Ansprüche 1 bis 3, dadurch gekennzeichnet, daß die Förderschnecke (6) im Abstand von der Au- ßenkante (4) des Gemischförderers 1 endet und stirnseitig einen Grobgutabweiser (18) aufweist.

5. Vorrichtung nach einem oder mehreren der Ansprüche 1 bis 4, gekennzeichnet durch einen im Querschnitt dreieckförmigen Förderspalt (24) zwischen den Förderern (1 ; 6, 22).

6. Vorrichtung nach Anspruch 5, dadurch gekennzeichnet, daß der Gemischförderer (1) eine im Querschnitt winklige Förderfläche besitzt.

7. Vorrichtung nach einem oder mehreren der Ansprüche 1 bis 6, gekennzeichnet durch eine konische Förderschnecke (22).

## Claims

1. A device for presorting solid materials with the aid of an open mixture conveyor having a lateral conveyor spaced above the mixture conveyor at an angle to its conveying direction whose mounting in the vertical plane allows adjustment of the inclination and height of the lateral conveyor, characterised in that the lateral conveyor is a worm conveyor (6, 22) for presorting a mixture of valuable materials having large proportions of, in particular, container glass and paper and is mounted on one side in a mounting (10, 11, 12) that includes a longitudinal bearing (10) allowing both rotation and longitudinal displacement of the worm conveyor (6, 22), a transverse bearing (11) allowing free vertical swinging and a vertical bearing (12) allowing both height adjustment and horizontal swinging.

2. A device according to claim 1, characterised in that the worm conveyor (6, 22) bears vertically and/or horizontally against a stop and is acted on by a spring or a weight (13).

3. A device according to claim 1 or claim 2, characterised in that the worm conveyor (6, 22) ends over an oversize material conveyor (20).

4. A device according to any one or more of claims 1 to 3, characterised in that the worm conveyor (6) ends spaced from the outer edge (4) of the mixture conveyor (1) and has at its front end a diverter (18) for oversize material.

5. A device according to any one or more of claims 1 to 4, characterised by a conveyor gap (24) between the conveyors (1 ; 6. 22) that is triangular in cross-section.

6. A device according to claim 5, characterised in that the mixture conveyor (1) has a conveyor surface with an angular cross-section.

7. A device according to any one or more of claims 1 to 6, characterised by a conical worm conveyor (22).

## Revendications

1. Dispositif de pré-classement de matières solides à l'aide d'un transporteur de mélange ouvert et d'un transporteur transversal qui est situé à une certaine distance au-dessus du transporteur de mélange et fait un certain angle avec sa direction de transport et dont le mode d'appui dans le plan vertical permet un réglage en obliquité et un réglage en hauteur de la vis transporteuse sans fin, caractérisé en ce que le transporteur transversal est constitué par une vis sans fin (6, 22) pour le pré-classement d'un mélange de matières de valeur contenant une forte proportion notamment de verres d'emballage et de papier et est monté sur paliers d'un seul côté, son dispositif d'appui (10, 11, 12) comprenant un palier longitudinal qui donne à la vis transporteuse sans fin (6, 22) la possibilité de rotations aussi bien que de déplacements dans le sens de la longueur, un palier transversal (11) qui permet des pivotements dans le sens vertical et un troisième palier (12) qui permet aussi bien le réglage en hauteur que les déplacements dans le sens horizontal.

2. Dispositif selon la revendication 1, caractérisé en ce que la vis transporteuse (6, 22) prend appui à la verticale et/ou à l'horizontale sur une butée et est soumis à l'action d'un ressort ou d'un poids (13).

3. Dispositif selon l'une des revendications 1 ou 2, caractérisé en ce que la vis transporteuse (6, 22) se termine au-dessus d'un transporteur 20 de produits volumineux.

4. Dispositif selon une ou plusieurs des revendications 1 à 3, caractérisé en ce que la vis transporteuse (6) se termine à une certaine distance du bord extérieur (4) et comporte sur son côté avant un dispositif (18) écartant les produits volumineux.

5. Dispositif selon une ou plusieurs des revendications 1 à 4, caractérisé par un intervalle de transport (24) de section triangulaire entre les transporteurs (1, 6, 22).

6. Dispositif selon la revendication 5, caractérisé en ce que le transporteur de mélange (1) a une surface de transport de section angulaire.

7. Dispositif selon une ou plusieurs des revendications 1 à 6, caractérisé par une vis transporteuse (22) conique.
